# EUROPÄISCHE PATENTSCHRIFT

(11) **EP 2 144 521 B1**
(45) Veröffentlichungstag und Bekanntmachung des Hinweises auf die Patenterteilung: **07.09.2011**
(21) Anmeldenummer: 08758009.8
(22) Anmeldetag: 05.05.2008
(51) Int. Cl.: A41D 13/06

(54) **KLEIDUNGSSTÜCK**
PIECE OF CLOTHING
VÊTEMENT

(30) Priorität: 07.05.2007 DE 202007006662 U
(43) Veröffentlichungstag der Anmeldung: 20.01.2010
(73) Patentinhaber: X-Technology Swiss GmbH, 8832 Wollerau (CH)
(72) Erfinder: LAMBERTZ, Bodo, W., CH-8808 Pfäffikon (CH)
(74) Vertreter: Tarvenkorn, Oliver
(86) Internationale Anmeldenummer: PCT/DE2008/000748
(87) Internationale Veröffentlichungsnummer: WO 2008/135029

(56) Entgegenhaltungen:
- DE-U1- 8 104 653
- DE-U1-202004 019 367
- FR-A- 2 742 635
- US-A- 5 551 082
- US-A1- 2006 117 451
- US-B1- 6 751 804

## Beschreibung

Die Erfindung betrifft ein Kleidungsstück, insbesondere zum Einsatz bei sportlicher Betätigung wie Joggen, Skating, Schilaufen oder dergleichen, das im Bereich der Gelenkaußenseiten mit Polstern versehen ist.

Bekleidung dient zum Schutz des Menschen, insbesondere zum Schutz gegen die Witterung. Unter bestimmten Bedingungen, beispielsweise bei sportlichen Aktivitäten dient die Bekleidung darüber hinaus zum Schutz gegen Verletzungen. Die Bekleidung hat zudem insbesondere bei niedrigen Außentemperaturen die Aufgabe, ein Auskühlen des Körpers zu verhindern; sie soll hierfür wind- und wasserabweisend sein.

Soweit die Bekleidung im Ruhezustand getragen wird, ist ihre Funktionsfähigkeit jederzeit gewährleistet. Durch die Bewegung insbesondere bei sportlichen Aktivitäten kommt es jedoch zu Dehnungen und Stauchungen der Bekleidung, die die im Ruhezustand gegebene Funktionalität negativ beeinflussen können. Insbesondere im Bereich der Gelenke, bei denen im Falle der Beugung eine Streckung der Bekleidung auf der Außenseite die Folge ist, was zu einer Verringerung der Dicke des verwendeten Materials führt, ist die im Ruhezustand gewährleistete Schutzfunktion nicht mehr gegeben.

Zur Vermeidung dieses Nachteils ist es bekannt, an den Außenseiten der Gelenke Polster vorzusehen (vgl. bspw. DE 81 04 653 U1). Die Polster bewirken eine Erhöhung der Materialstärke, sodass im Falle des Beugens des Gelenks eine dickere Materialschicht an der Außenseite des Gelenks vorhanden ist, als dies ohne Polster der Fall ist. Dies bewirkt zwar eine Verbesserung der Isolationseigenschaften; allerdings werden auch die verwendeten Polster bei einer Beugung des Gelenks gedehnt, sodass auch hier eine Materialverringerung die Folge ist, die die im Ruhezustand guten Isolationseigenschaften reduziert. Dies gilt vergleichbar für den aus der US 2006/0117451 A1 bekannten Stand der Technik. Dieser beschreibt die Anordnung einer Polsterung aus langlebigen, waschbaren, leichtgewichtigen, rückbildenden Baumwoll- oder synthetischen Fasern, die Füllmaterial in einer ausreichenden Dicke bereitstellen. Auch führt eine Beugung des Gelenks aufgrund der Dehnung zu einer Materialverringerung.

Hier will die Erfindung Abhilfe schaffen. Der Erfindung liegt die Aufgabe zugrunde, ein Kleidungsstück, insbesondere zum Einsatz bei sportlicher Betätigung zu schaffen, welches im Bereich der Gelenkaußenseiten im Falle der Beugung des Gelenks ebenso gute Isolationseigenschaften aufweist, wie im Falle des gestreckten Gelenks. Gemäß der Erfindung wird diese Aufgabe dadurch gelöst, dass die Polster von Rippen gebildet sind, die auf der der Haut zugewandten Seite zueinander benachbart angeordnet sind und die im Wesentlichen rechtwinklig zur Längsachse des Kleidungsstücks ausgerichtet sind, und dass die Rippen voneinander entkoppelt sind, und dass die Rippen voneinander entkoppelt sind und dass die Rippen schlaufenartig ausgebildet sind und Wände und einen die Wände verbindenden Grund aufweisen und gemeinsam mit dem Außenmaterial jeweils Kammern hervorgerufen sind, die mit Umgebungsluft angefüllt sind.

Mit der Erfindung ist ein Kleidungsstück, insbesondere zum Einsatz bei sportlicher Betätigung geschaffen, das im Bereich der Gelenkaußenseite im Falle der Beugung des Gelenks eine zur gestreckten Position des Gelenks vergleichbar gute Isolierungseigenschaft aufweist. Dies ist insbesondere dadurch geschaffen, dass die Rippen voneinander entkoppelt sind, sodass eine Beugung des Gelenks lediglich eine Streckung des Außenmaterials zur Folge hat, die Rippen jedoch ihre Materialstärke beibehalten, sodass der Abstand zwischen Außenseite des Bekleidungsstücks und Haut unverändert bleibt. Hierdurch wird die von außen auf das gebeugte Gelenk einwirkende Witterung von der Haut ferngehalten, sodass kein unangenehmes Kältegefühl auf der Haut entsteht. Die Ausbildung der Rippen in Form von Schlaufen beinhaltet zudem den Vorteil, dass zwischen Innenraum der Schlaufen und Außenseite des Bekleidungsstücks eine Luftkammer gebildet ist. Durch die benachbarte Anordnung von Schlaufen und deren darin befindlichen Luftpolstern ist eine sehr gute Isolierung hervorgerufen, die auch im Falle der Beugung des Gelenks unvermindert besteht.

In Weiterbildung der Erfindung sind die Rippen zueinander verbindungslos angeordnet. Hierdurch ist die Möglichkeit geschaffen, dass im Falle der Beugung des Gelenks sich die einzelnen Rippen unabhängig voneinander ihre Position verändern können, wodurch eine gegenseitige Beeinflussung der Bewegung der Rippen im Falle der Beugung des Gelenks durch benachbarte Rippen verhindert ist. Dies bewirkt eine außerordentlich flexible und gleichzeitig hochwertige Isolierung.

Andere Weiterbildungen und Ausgestaltungen der Erfindung sind in den übrigen Unteransprüchen angegeben. Ein Ausführungsbeispiel der Erfindung ist in der Zeichnung dargestellt und wird nachfolgend im Einzelnen beschrieben. Es zeigen:
- Fig. 1: die abschnittsweise schematische Darstellung von einem Polster im Bereich des Kniegelenks in nicht-gebeugtem Zustand und
- Fig. 2: das in Figur 1 dargestellte Polster in gebeugtem Zustand des Knie- gelenks.

Das erfindungsgemäße Kleidungsstück ist beispielhaft anhand des Kniebereichs erläutert. Es ist ein Polster 1 im Bereich des Kniegelenks 2 vorgesehen. Das Polster 1 ist auf der Gelenkaußenseite 21 des Kniegelenks 2, also vor der Kniescheibe und folglich auf der der Kniekehle 22 abgewandten Seite, angeordnet. Bei anderen Gelenken, beispielsweise dem Ellenbogengelenk ist das erfindungsgemäße Polster auf der der Armbeuge abgewandten Seite angeordnet; ebenso beispielsweise im Bereich der Schultern auf der der Armachsel abgewandten Seite oder bei den Fingergelenken auf der Hand-/Fingerfläche abgewandten Seite. Diese Seiten sind Gelenkaußenseiten im Sinne der Erfindung.

Das Polster 1 liegt auf der Haut 3 der die Kleidung tragenden Person auf. Es überdeckt den Bereich des Knies 2 weiträumig. Das Polster 1 ist von Rippen 4 gebildet, die an das das übrige Bekleidungsstück bildende Außenmaterial 5, bei dem es sich in der Regel um ein textiles Material handelt, angenäht bzw, angestrickt ist. Die Rippen 4 sind ebenfalls aus textilem Material hergestellt. Die Rippen 4 sind auf der der Haut 3 zugewandten Seite an dem Außenmaterial 5 angeordnet. Es sind eine Vielzahl von Rippen 4 zueinander benachbart vorgesehen, die im Wesentlichen rechtwinklig zur Längsachse des Kleidungsstücks, also im Ausführungsbeispiel zur Längsachse des Beins und somit im Wesentlichen horizontal ausgerichtet sind. Die Rippen 4 weisen jeweils zwei Wände 41 und einen die Wände 41 verbindenden Grund 42 auf, mit dem die Rippen 4 auf der Haut 3 aufliegen. Folglich berühren die Rippen 4 die Haut 3 lediglich mit einem schmalen Streifen, wodurch der Tragekomfort erhöht ist. Die Rippen 4 sind schlaufenartig ausgebildet, wodurch zwischen den Wänden 41, dem Grund 42 und dem Außenmaterial 5 jeweils Kammern 6 hervorgerufen sind, die mit Umgebungsluft angefüllt sind. Hierdurch sind Luftpolster hervorgerufen.

Die Rippen 4 sind voneinander entkoppelt. Die Entkoppelung der Rippen 4 bedeutet, dass die Rippen 4 zwar zueinander benachbart und im gestreckten Zustand des Gelenks (Figur 1) sich berührend angeordnet sind; sie sind jedoch zueinander verbindungslos angeordnet, sodass eine Beugung des Gelenks und damit eine Streckung des Außenmaterials 5 keine Streckung der Rippen 4 zur Folge hat, wie dies Figur 2 zu entnehmen ist. Vielmehr bewirkt eine Streckung des Außenmaterials 5 eine Verschiebung der Rippen 4, sodass sich zwischen den benachbarten Rippen 4 jeweils ein Spalt 7 bildet. Der Vergleich zwischen den Figuren 1 und 2 macht deutlich, dass der Abstand des Außenmaterials 5 zur Haut 3 auch in gebeugtem Zustand des Gelenks gleich bleibt. Somit ist das durch die Kammern 6 geschaffene Luftpolster auch im gebeugtem Zustand des Gelenks vorhanden. Die Bildung der Spalte 7 zwischen den benachbarten Rippen 4 verhindert ein Anliegen des Außenmaterials 5 in gebeugtem Zustand auf der Haut 3. Dadurch ist auch zwischen den Rippen 4 eine Art Luftpolster geschaffen, die ein direktes Einwirken der Umgebungsluft auf die Haut und damit ein Auskühlen des Gelenks verhindert.

Die erfindungsgemäßen Polster eignen sich insbesondere bei Kleidungsstücken für sportliche Aktivitäten; ihr Einsatz ist jedoch keineswegs auf diese Aktivitäten beschränkt. Besonders vorteilhaft ist der Einsatz der erfindungsgemäßen Polster bei Sportarten, die in kalter Umgebung oder bei starkem Fahrtwind ausgeführt werden. Dies sind insbesondere Sportarten wie beispielsweise Schilaufen, Snowboarden oder Eislaufen. Aber auch beispielsweise beim Fahrradfahren, das auch bei geringen Temperaturen ausgeführt wird und bei dem zudem Fahrtwind auf die Gelenke wirkt, führt das erfindungsgemäße Polster zu einer deutlich geringeren Auskühlung der Gelenke.

## Patentansprüche

1. Kleidungsstück, insbesondere zum Einsatz bei sportlicher Betätigung wie Joggen, Skating, Schilaufen oder dergleichen, das im Bereich der Gelenkaußenseiten mit Polstern versehen ist, **dadurch gekennzeichnet, dass** die Polster (1) von Rippen (4) gebildet sind, die auf der der Haut (3) zugewandten Seite zueinander benachbart angeordnet sind und die im Wesentlichen rechtwinklig zur Längsachse des Kleidungsstücks ausgerichtet sind, und dass die Rippen (4) voneinander entkoppelt sind und dass die Rippen (4) schlaufenartig ausgebildet sind und Wände (41) und einen die Wände (41) verbindenden Grund (42) aufweisen und gemeinsam mit dem Außenmaterial (5) jeweils Kammern (6) hervorgerufen sind, die mit Umgebungsluft angefüllt sind.

2. Kleidungsstück nach Anspruch 1, **dadurch gekennzeichnet, dass** die Rippen (4) zueinander verbindungslos angeordnet sind.

3. Kleidungsstück nach Anspruch 1 oder 2, **dadurch gekennzeichnet, dass** der Grund (42) auf der Haut (3) aufliegt.

## Claims

1. An article of clothing, in particular for use in a sporting activity such as jogging, skating, skiing or the like, which is provided with cushions in the region of the outer sides of the joint, **characterized in that** the cushions (1) are formed by ribs (4) which are arranged adjacent to one another on the side facing the skin (3) and which are orientated substantially at a right angle to the longitudinal axis of the article of clothing, and the ribs (4) are de-coupled from one another, and the ribs (4) are formed in the manner of loops and have walls (41) and a base (42) joining the walls (41), and chambers (6) which are filed with ambient air are formed jointly in each case with the outer material (5).

2. An article of clothing according to claim 1, **characterized in that** the ribs (4) are arranged without connection to one another.

3. An article of clothing according to claim 1 or 2, **characterized in that** the base (42) rests on the skin (3).

## Revendications

1. Vêtement, destiné en particulier à être utilisé pour la pratique d'activités sportives telles que le jogging, le patinage, le ski ou similaire, ledit vêtement étant pourvu de rembourrages dans la région des faces externes des articulations, **caractérisé en ce que** les rembourrages (1) sont formés par des nervures (4) adjacentes les unes aux autres sur le côté du vêtement faisant face à la peau (3) et orientées sensiblement perpendiculairement à l'axe longitudinal du vêtement, et **en ce que** les nervures (4) sont indépendantes les unes des autres et **en ce que** les nervures (4) sont en forme de boucle et comprennent des parois (41) et une base (42) reliant les parois (41) et respectivement des chambres (6) remplies d'air ambiant sont formées avec le matériau extérieur (5).

2. Vêtement selon la revendication 1, **caractérisé en ce que** les nervures (4) ne sont pas reliées les unes aux autres.

3. Vêtement selon la revendication 10 ou 12, **caractérisé en ce que** la base (42) se situe sur la peau (3).
